# EUROPÄISCHE PATENTSCHRIFT

(11) **EP 1 693 531 B1**
(45) Veröffentlichungstag und Bekanntmachung des Hinweises auf die Patenterteilung: **14.03.2007**
(21) Anmeldenummer: 05001313.5
(22) Anmeldetag: 24.01.2005
(51) Int. Cl.: E04G 1/14, E04C 3/08

(54) **Gitterträger**
Truss
Cadre stabilisé

(43) Veröffentlichungstag der Anmeldung: 23.08.2006
(73) Patentinhaber: Wilhelm Layher Verwaltungs-GmbH, 74363 Güglingen-Eibensbach (DE)
(72) Erfinder: Kreller, Helmut, Dr.-Ing., 74906 Bad Rappenau (DE)
(74) Vertreter: Geitz Truckenmüller Lucht

(56) Entgegenhaltungen:
- EP-A- 0 332 019
- DE-A1- 2 044 446
- DE-A1- 2 409 633
- DE-A1- 2 737 859
- DE-B- 1 167 508
- FR-A- 677 116
- GB-A- 2 210 129

## Beschreibung

Die Erfindung betrifft einen Gitterträger, vorzugsweise aus Metall, insbesondere aus Aluminium oder Stahl, für Gerüste, Dachkonstruktionen, Tribünen, Treppen, Podien und dergleichen, mit einem Obergurt und einem zu diesem parallel und in einem Querabstand angeordneten Untergurt, und mit wenigstens zwei zueinander parallelen und in einem Längsabstand angeordneten Distanzstreben, die mit dem Obergurt und dem Untergurt zu einem starren Rahmen verschweißt und vorzugsweise senkrecht zu dem Obergurt und dem Untergurt ausgebildet sind, und mit wenigstens einer Diagonalstrebe, vorzugsweise wenigstens zwei Diagonalstreben, die zwischen dem Obergurt und dem Untergurt angeordnet und an ihren Enden mit dem Obergurt und dem Untergurt verschweißt ist bzw. sind.

Derartige Gitterträger, die auch als Parallelträger bezeichnet werden, sind seit vielen Jahren bekannt. Anwendungen im Bereich von Gerüsten gehen beispielsweise aus der DE 692 53 754 U, der DE 27 37 859 A und der DE 39 04 638 Al hervor. Anwendungen in Dachkonstruktionen bzw. Überdachungen gehen beispielsweise aus der DE-PS 2 031 168, der DE 35 42 610 Al und der DE 100 28 262 Al hervor. Ferner gehen Anwendungen für Podien, beispielsweise aus der DE 38 24 938 A1 und Anwendungen für Tribünen aus der DE 39 19 156 A1 hervor.

Derartige Gitterträger können beispielsweise als Aussteifungsrahmen, Wangenteile, Geländer, Dachbinder und insbesondere zur sicheren Überbrückung großer Spannweiten eingesetzt werden.

Demgemäß kann die Erfindung auch ein Gerüst, eine Dachkonstruktion, eine Tribüne, eine Treppe oder ein Podium und dergleichen mit einem Gitterträger mit den vorstehend genannten Merkmalen betreffen.

Es sind unterschiedliche Gestaltungen und Befestigungen derartiger Gitterträger möglich. So können die parallelen Distanz- bzw. Querstreben und die parallelen Gurte zu einem rautenförmigen oder rechteckförmigen starren Rahmen verschweißt sein. In dem letztgenannten Falle sind vorzugsweise die Distanzstreben senkrecht zu dem Obergurt und dem Untergurt angeordnet. Es sind ferner Gitterträger mit mehr als zwei parallel zueinander angeordneten Längsgurte möglich, beispielsweise in Form von Dreieck-Gitterträgern. Die Distanzstreben sind vorzugsweise in der von dem Ober- und dem Untergurt aufgespannten Ebene angeordnet. Vorzugsweise ragen die Enden des Obergurtes und des Untergurtes über die Distanz- bzw. Querstreben hinaus. Insbesondere wenn die Gitterträger eine größere Länge aufweisen, können zwischen zwei außen liegenden Distanzstreben eine oder mehrere weitere Distanzstreben bzw. Querverbindungsstreben zwischen dem Obergurt und dem Untergurt angeordnet und mit diesen verschweißt sein. Diese weiteren Distanzstreben sind vorzugsweise parallel zu den vorgenannten zwei Distanzstreben angeordnet. Ferner können die weiteren Distanz- bzw. Querverbindungsstreben ebenfalls in der von dem Obergurt und dem Untergurt aufgespannten Ebene angeordnet sein und vorzugsweise an ihren beiden Enden jeweils mit dem Obergurt bzw. dem Untergurt verschweißt sein.

Der Untergurt verläuft vorzugsweise auf seiner ganzen Länge parallel zu dem Obergurt. Ferner ist der Gitterträger vorzugsweise mit jeweils einem gerade durchlaufendem Obergurt und einem gerade durchlaufendem Untergurt gestaltet.

Die Gitterträger können beispielsweise mithilfe von Kupplungen, insbesondere Doppel-Kupplungen, vorzugsweise an anderen Streben bzw. Tragelementen befestigt werden und/oder können vorzugsweise an den Enden des Obergurtes und/oder des Untergurtes Verbindungs- bzw. Anschlusselemente, wie Haken, Klauen, Ösen, Laschen und auch als Anschlussschuhe bezeichnete Anschlussköpfe, insbesondere solche mit Horizontalschlitzen zum Aufstecken auf Lochscheiben und zur Befestigung mittels eines durchgehenden Keils gestaltet sein. Schließlich können vorzugsweise die Obergurte mit Rohrverbindern, Einstecklaschen und anderen Befestigungshilfsvorrichtungen versehen sein, beispielsweise zur Anordnung und/oder Befestigung weiterer Verbindungs- bzw. Tragelemente.

Der Obergurt und der Untergurt, die Distanz- bzw. Querstreben und die Diagonalstreben bestehen bislang im Wesentlichen aus Rundrohren, sie können jedoch auch aus Quadratrohren bestehen. Ferner kann der Obergurt mit speziellen anderen Profilgestaltungen gebildet sein, insbesondere als ein nach oben offenes U-Profil, oder als T- oder I-Profil, oder auch in Form eines Kastenprofils mit einem rechteckigen Querschnitt.

Überraschenderweise können die eingangs erwähnten, seit vielen Jahren erfolgreich eingesetzten Gitterträger noch verbessert werden. Denn beim Verschweißen der Diagonalstreben mit dem Obergurt und mit dem Untergurt kann es in denjenigen Bereichen, in denen die Diagonalstreben in einem spitzen Winkel an dem Ober- bzw. Untergurt anliegen und/oder in denen andere Diagonalstreben und/oder Distanzstreben eng benachbart befestigt sind, zu Problemen kommen, bis hin zu einer ungenügenden Verbindung in diesen Bereichen.

Es ist deshalb eine Aufgabe der Erfindung, einen Gitterträger zur Verfügung zu stellen, bei dem die vorgenannten Probleme vermieden werden können, ohne dass es zu Einbußen in der Biege- und Torsionssteifigkeit des Gitterträgers kommt.

Diese Aufgabe wird erfindungsgemäß durch die Merkmale des Anspruches 1, insbesondere dadurch gelöst, dass die Diagonalstrebe zumindest an ihren Enden, jedoch vorzugsweise über ihre gesamte Länge bzw. im Wesentlichen über ihre gesamte Länge, in einem Schnitt quer zu ihrer Längsachse einen oval- oder ellipsenförmigen Außenquerschnitt aufweist, dessen Längsachse etwa parallel zu der von dem Obergurt und dem Untergurt aufgespannten Ebene angeordnet ist.

Durch diese Maßnahmen können die Diagonalstreben einfach und sicher mit dem Obergurt und dem Untergurt sowohl manuell als auch maschinell verschweißt werden, indem die Schweißnaht in den schlecht zugänglichen Bereichen bewusst weggelassen wird, also nur in den übrigen Anstoßbereichen gelegt wird. Auf diese Weise kann also in einem vordefinierten Bereich eine Schweißnaht problemlos und sicher gelegt werden, so dass es zu einer gleichbleibend sicheren Verbindung zwischen den Diagonalstreben und dem Obergurt und dem Untergurt ohne Einbußen in der Biege- und Torsionssteifigkeit des Gitterträgers kommt.

Gemäß einem bevorzugten Ausführungsbeispiel kann vorgesehen sein, dass die Diagonalstrebe als Rohr gestaltet ist und vorzugsweise zumindest an ihren Enden in einem Schnitt quer zu ihrer Längsachse einen oval- oder ellipsenförmigen Ring-Querschnitt aufweist.

Es ist ferner vorteilhaft, wenn der oval- oder ellipsenförmige Querschnitt symmetrisch zu seiner Längsachse und/oder Querachse gestaltet ist.

In besonders vorteilhafter Gestaltung kann vorgesehen sein, dass die Diagonalstrebe an ihrem Außenumfang in ihrer Längsrichtung verlaufende Kanten aufweist. Dadurch kann nicht nur eine höhere Steifigkeit des gesamten Gitterträgers erreicht werden, sondern diese Kanten können als Markierungen für die Schweißarbeiten herangezogen werden derart, dass die jeweilige Schweißnaht bis zu einer vorbestimmten Kante oder bis zu mehreren vorbestimmten Kanten der Diagonalstrebe gelegt wird.

Von besonderem Vorteil ist es, wenn die Diagonalstrebe auf wenigstens einer ihrer ihrer Längsachse zugeordneten Seiten eine vorzugsweise plane Abflachung aufweist. Durch diese Abflachung können zum einen die vorerwähnten Längskanten gebildet bzw. begrenzt sein und zum anderen kann durch eine geeignete Gestaltung bzw. Anordnung der Abflachungen die Steifigkeit weiter erhöht werden und es lassen sich vorteilhafte Platzverhältnisse für das Verschweißen und/oder Anordnen benachbarter Streben schaffen.

Es ist ferner vorteilhaft, wenn die Diagonalstrebe auf zwei voneinander weg weisenden Längs-Außen-Seiten, vorzugsweise plane Abflachungen aufweist. Eine derart gestaltete Diagonalstrebe ist flexibel einsetzbar und lässt sich einfach und problemlos montieren bzw. anschweißen.

Gemäß einer vorteilhaften Ausgestaltung der Erfindung kann vorgesehen sein, dass die Diagonalstrebe in dem Bereich zwischen den Abflachungen eine als Kreisbogen oder Ellipsenbogen gestaltete Außenkontur aufweist.

Gemäß einer vorteilhaften Weiterbildung kann die als Rohr gestaltete Diagonalstrebe im Bereich der Abflachung oder der Abflachungen eine kleinere Wanddicke aufweisen als die Wanddicke in den angrenzenden oder zwischenliegenden Wandbereichen.

Gemäß einer besonders vorteilhaften Ausgestaltung kann vorgesehen sein, dass die Diagonalstrebe in einem Querschnitt senkrecht zu ihrer Längsachse betrachtet eine Außen-Dicke und die Abflachung eine Breite aufweist, deren Verhältnis größer oder gleich 2,0 beträgt.

Gemäß einer weiteren vorteilhaften Ausführungsvariante kann vorgesehen sein, dass die Diagonalstrebe in einem Querschnitt senkrecht zu ihrer Längsachse betrachtet eine Außen-Breite und eine Außen-Dicke aufweist, deren Verhältnis größer oder gleich 1,25, vorzugsweise größer oder gleich 1,5 beträgt.

Weitere Merkmale, Gesichtspunkte und Vorteile der Erfindung sind dem nachfolgenden Beschreibungsteil entnehmbar, in dem ein vorteilhaftes Ausführungsbeispiel der Erfindung anhand der Figuren beschrieben ist.

Es zeigen:
- Fig. 1: Eine Draufsicht auf einen Gitterträger;
- Fig. 2: in einem vergrößerten Längsschnitt entlang der Schnittebene 2-2 in Fig. 1 einen Teilabschnitt des Gitterträgers im Bereich dessen Quermitte;
- Fig. 3: in einem stark vergrößerten Längsschnitt entlang der Schnittebene 3-3 in Fig.1 einen Teilabschnitt des Gitterträgers im Bereich des dort rechts gezeigten Obergurts;
- Fig. 4: einen vergrößerten Querschnitt des Gitterträgers gemäß Fig. 1 entlang der Schnittebene 4-4 im Bereich der Quermitte einer der Diagonalstreben;
- Fig. 5: einen stark vergrößerten Querschnitt einer der Diagonalstreben entlang der Schnittebene 5-5 in Fig. 1.

Der in Figur 1 gezeigte Gitterträger 20 umfasst einen Obergurt 21, einen Untergurt 23, drei Distanzstreben 24.1, 24.2, 24.3 und vier Diagonalstreben 26; 26.1, 26.2, 26.3, 26.4. Der Obergurt 21 und der Untergurt 23 sind parallel zueinander und in einem Querabstand 22 angeordnet, der etwa der Länge der zwischenliegenden Distanzstreben 24.1, 24.2, 24.3 entspricht.

Der Obergurt 21 und der Untergurt 23 sind jeweils als gerade durchgehende, gleich lange, runde Längsrohre gestaltet, die an ihren jeweiligen Enden nach außen offen sind. Im Bereich der Enden des Obergurtes 21 und des Untergurtes 23 sind diese mit einer Distanzstrebe 24.1 und einer davon in einem Längsabstand 48 beabstandeten und zu dieser parallelen Distanzstrebe 24.2 zu einem starren Rahmen 25 verschweißt. Dabei sind die Distanzstreben 24.1 und 24.2 senkrecht zu dem Obergurt 21 und dem Untergurt 23 angeordnet.

In der Längsmitte des Obergurtes 21 und des Untergurtes 23 ist ebenfalls zwischenliegend und in der von dem Obergurt 21 und dem Untergurt 23 aufgespannten Ebene 47, eine weitere Distanzstrebe 24.3 eingeschweißt, die ebenfalls senkrecht zu dem Obergurt 21 und dem Untergurt 23 angeordnet ist.

Die Distanzstreben 24.1, 24.2 und 24.3 sind hier jeweils runde Rohre.

Als weitere Versteifungselemente sind zwischen dem Obergurt 21 und dem Untergurt 23 hier vier Diagonalstreben 26; 26.1, 26.2, 26.3, 26.4 ebenfalls zwischenliegend und in der von dem Obergurt 21 und dem Untergurt 23 aufgespannten Ebene 47 angeordnet sowie mit dem Obergurt 21 und dem Untergurt 23 an ihren jeweiligen Enden 27.1, 27.2 verschweißt (Schweißnähte 44).

Die Diagonalstreben 26; 26.1, 26.2, 26.3, 26.4 sind dabei hier derart angeordnet, dass jeweils zwei Diagonalstreben 26.1, 26.2 bzw. 26.3, 26.4 zwischen zwei Distanzstreben 24.1, 24.3 bzw. 24.3, 24.2 angeordnet sind.

Innerhalb der durch die Distanzstreben 24.1, 24.3 bzw. 24.3, 24.2 und dem Obergurt 21 sowie dem Untergurt 23 gebildeten Teil-Rahmen sind die Diagonalstreben 26.1, 26.2 bzw. 26.3, 26.4 V-förmig angeordnet. Insgesamt sind die Diagonalstreben 26; 26.1, 26.2, 26.3, 26.4 zickzackartig bzw. fachwerkartig zwischen dem Obergurt 21 und dem Untergurt 23 verlaufend angeordnet.

Die Diagonalstreben 26; 26.1, 26.2, 26.3, 26.4 sind hier ebenfalls als gerade durchgehende Rohre 29 gestaltet. Allerdings weisen diese jeweils in einem Schnitt 28.1 bis 28.4 quer zu ihrer Längsachse 40 einen oval- bzw. ellipsenförmigen Ring-Querschnitt 30.1 bis 30.4 auf, dessen Längsachse 31 parallel zu der von dem Obergurt 21 und dem Untergurt 23 aufgespannten Ebene 47 angeordnet ist, die hier vorzugsweise die Längsachse 51 des Obergurtes 21 und die Längsachse 53 des Untergurtes 23 enthält.

Der genaue Querschnitt 30.4 senkrecht zur Längsachse 40 der Diagonalstreben 26 ist in Bild 5 gezeigt. Wie ersichtlich, ist der oval- bzw. ellipsenförmige Querschnitt 30.4 symmetrisch zu seiner Längsachse 31 und symmetrisch zu seiner Querachse 32 gestaltet.

Die Diagonalstrebe 26 weist auf zwei voneinander weg weisenden Längs-Außen-Seiten 49.1, 49.2 plane Abflachungen 35.1, 35.2 auf, die jeweils durch in Längsrichtung 40 der Diagonalstrebe 26 verlaufende Kanten 34.1 bis 34.4 seitlich begrenzt sind.

In dem Außenumfangsbereich zwischen den Abflachungen 35.1 und 35.2 weist die Diagonalstrebe 26 eine hier jeweils als Kreisbogen 37.1, 37.2 gestaltete Außenkontur auf. Diese Außenkonturen sind also jeweils mit einem Radius gestaltet.

Es versteht sich jedoch, dass diese Außenkonturen auch alternativ, zusätzlich oder nur mit einem Ellipsenbogen gestaltet sein können.

Die als Rohr 29 gestaltete Diagonalstrebe 26 weist in dem Bereich zwischen den Abflachungen 35.1, 35.2 eine Wanddicke 39 auf, die größer ist als die Wanddicke 38 im Bereich der Abflachungen 35.1, 35.2. Ferner weist die Diagonalstrebe 26 in einem Querschnitt 28.4 senkrecht zu ihrer Längsachse 40 betrachtet, eine Außen-Breite 41 und eine Außen-Dicke 43 auf, deren Verhältnis hier etwa 1,5 beträgt. Außerdem beträgt das Verhältnis der Außen-Dicke 43 und der Breite 42 der Abflachungen 35.1, 35.2 etwa 2,0.

Bedingt durch die vorteilhafte Querschnittsgestaltung und Anordnung der Diagonalstreben 26; 26.1, 26.2, 26.3, 26.4 lassen sich diese besonders problemlos und sicher manuell oder mithilfe von Schweißrobotern mit dem Obergurt 21 und dem Untergurt 23 verschweißen. Dabei kann in den schwer zugänglichen Bereichen die Schweißnaht bewusst weggelassen werden, während in den übrigen Bereichen auf einer definierten Länge bzw. in einem definierten Bereich eine Schweißnaht gelegt werden kann oder mehrere Schweißnähte gelegt werden können.

Eine vorteilhafte Orientierung beim Verschweißen ermöglichen die Längskanten 34.1 bis 34.4, welche die Abflachungen 35.1 und 35.2 seitlich begrenzen. Denn diese Kanten 34.1 bis 34.4 bilden Markierungen, bis zu denen ausgehend von den hier kreisbogenförmigen Längsrändern bzw. Außenkonturen eine Schweißnaht präzise, d. h. definiert platziert werden kann. In dem gezeigten Ausführungsbeispiel ist jede Diagonalstrebe an beiden ihren Enden 27.1, 27.2, und zwar jeweils in den Bereichen 36.1, 36.2 zwischen den Abflachungen 35.1, 35.2, mit einer durchgehenden Schweißnaht 44 versehen. In den schwer zugänglichen Bereichen, vorzugsweise in denjenigen Eck-Bereichen, wo die Diagonalstreben 26; 26.1, 26.2, 26.3, 26.4 in einem spitzen Winkel an dem Obergurt 21 und an dem Untergurt 23 anliegen, d. h. im Bereich wenigstens einer der Abflachungen 35.1, 35.2, verbleibt ein schweißnahtfreier Bereich 45. Es versteht sich jedoch, dass auch in den Bereichen beider Abflachungen 35.1 und 35.2 jeweils ein schweißnahtfreier Bereich verbleiben kann.

Zur weiteren Aussteifung des Gitterträgers 20 kann dieser im Bereich seiner Längsenden und dort in demjenigen Bereich, in dem die Diagonalstreben 26.1, 26.4 und die Distanzstrebe 24.1, 24.2 jeweils in einem spitzem Winkel zueinander angeordnet sind, mit einem dreieck- bzw. trapezförmigen Versteifungsblech 46 verschweißt sein.

Der in den Figuren gezeigte Gitterträger 20 besteht aus Aluminium. In diesem Fall kann das insbesondere aus Figur 5 hervorgehende Querschnittsprofil der Diagonalstreben 26; 26.1, 26.2, 26.3, 26.4 in besonders vorteilhafter Weise im Strangpressverfahren hergestellt werden. Es versteht sich jedoch, dass die den Gitterträger bildenden Teile auch aus Stahl oder anderen geeigneten Werkstoffen bzw. Werkstoffkombinationen gebildet sein können.

### B E Z U G S Z E I C H E N L I S T E

- 20: Gitterträger
- 21: Obergurt
- 22: Querabstand
- 23: Untergurt
- 24.1: Distanzstrebe
- 24.2: Distanzstrebe
- 24.3: Distanzstrebe
- 25: Rahmen
- 26: Diagonalstrebe
- 26.1: Diagonalstrebe
- 26.2: Diagonalstrebe
- 26.3: Diagonalstrebe
- 26.4: Diagonalstrebe
- 27.1: Ende von 26
- 27.2: Ende von 26
- 28.1: Schnitt
- 28.2: Schnitt
- 28.3: Schnitt
- 28.4: Schnitt
- 29: Rohr
- 30.1: (Ring)-Querschnitt
- 30.2: (Ring)-Querschnitt
- 30.3: (Ring)-Querschnitt
- 30.4: (Ring)-Querschnitt
- 31: Längsachse von 30
- 32: Querachse von 30
- 33: Außenumfang von 26
- 34.1: Kante
- 34.2: Kante
- 34.3: Kante
- 34.4: Kante
- 35.1: Abflachung
- 35.2: Abflachung

- 36.1: Bereich
- 36.2: Bereich
- 37.1: Kreisbogen
- 37.2: Kreisbogen
- 38: Wanddicke
- 39: Wanddicke
- 40: Längsachse von 26
- 41: Außen-Breite von 26
- 42: Breite von 35.1, 35.2
- 43: Außen-Dicke von 26
- 44: Schweißnaht
- 45: Schweißnahtfreier Bereich
- 46: Versteifungsblech
- 47: Ebene
- 48: Längsabstand
- 49.1: Längs-Außen-Seite
- 49.2: Längs-Außen-Seite
- 51: Längsachse von 21
- 53: Längsachse von 23

## Patentansprüche

1. Gitterträger (20) für Gerüste, Dachkonstruktionen, Tribünen, Treppen, Podien und dergleichen, mit einem Obergurt (21) und einem zu diesem parallel und in einem Querabstand (22) angeordneten Untergurt (23), und mit wenigstens zwei zueinander parallelen und in einem Längsabstand (48) angeordneten Distanzstreben (24.1, 24.2, 24.3), die mit dem Obergurt (21) und dem Untergurt (23) zu einem starren Rahmen (25) verschweißt und vorzugsweise senkrecht zu dem Obergurt (21) und dem Untergurt (23) ausgebildet sind, und mit wenigstens einer Diagonalstrebe (26; 26.1, 26.2, 26.3, 26.4), die zwischen dem Obergurt (21) und dem Untergurt (23) angeordnet und an ihren Enden (27.1, 27.2) mit dem Obergurt (21) und dem Untergurt (23) verschweißt sind,
**dadurch gekennzeichnet,**
**dass** die Diagonalstrebe (26; 26.1, 26.2, 26.3, 26.4) zumindest an ihren Enden (27.1, 27.2) in einem Schnitt (28.1 bis 28.4) quer zu ihrer Längsachse (40) einen oval- oder ellipsenförmigen Querschnitt (30.1 bis 30.4) aufweist, dessen Längsachse (31) etwa parallel zu der von dem Obergurt (21) und dem Untergurt (23) aufgespannten Ebene (47) angeordnet ist.

2. Gitterträger nach Anspruch 1, **dadurch gekennzeichnet, dass** die Diagonalstrebe (26; 26.1, 26.2, 26.3, 26.4) als Rohr (29) gestaltet ist und zumindest an ihren Enden (27.1, 27.2) in einem Schnitt (28.1 bis 28.4) quer zu ihrer Längsachse (40) einen oval- oder ellipsenförmigen Ring-Querschnitt (30.1 bis 30.4) aufweist.

3. Gitterträger nach Anspruch 1 oder 2, **dadurch gekennzeichnet, dass** der oval- oder ellipsenförmige Querschnitt (30.1 bis 30.4) symmetrisch zu seiner Längsachse (31) und/oder Querachse (32) gestaltet ist.

4. Gitterträger nach einem der Ansprüche 1 bis 3, **dadurch gekennzeichnet, dass** die Diagonalstrebe (26; 26.1, 26.2, 26.3, 26.4) an ihrem Außenumfang (33) in ihrer Längsrichtung (40) verlaufende Kanten (34.1 bis 34.4) aufweist.

5. Gitterträger nach einem der Ansprüche 1 bis 4, **dadurch gekennzeichnet, dass** die Diagonalstrebe (26; 26.1, 26.2, 26.3, 26.4) auf wenigstens einer ihrer ihrer Längsachse (31) zugeordneten Seiten eine Abflachung (35.1, 35.2) aufweist.

6. Gitterträger nach einem der Ansprüche 1 bis 5, **dadurch gekennzeichnet, dass** die Diagonalstrebe (26; 26.1, 26.2, 26.3, 26.4) auf zwei voneinander weg weisenden Längs-Außen-Seiten (49.1, 49.2) Abflachungen (35.1, 35.2) aufweist.

7. Gitterträger nach Anspruch 5 oder 6, **dadurch gekennzeichnet, dass** die Diagonalstrebe (26; 26.1, 26.2, 26.3, 26.4) in einem Bereich (36.1) zwischen den Abflachungen (35.1, 35.2) eine als Kreisbogen (37.1, 37.2) oder Ellipsenbogen gestaltete Außenkontur aufweist.

8. Gitterträger nach einem der Ansprüche 5 bis 7, **dadurch gekennzeichnet, dass** die als Rohr (29) gestaltete Diagonalstrebe (26; 26.1, 26.2, 26.3, 26.4) im Bereich der Abflachung (35.1, 35.2) oder der Abflachungen (35.1, 35.2) eine Wanddicke (38) aufweist, die kleiner ist als die Wanddicke (39) in den angrenzenden oder zwischenliegenden Wandbereichen.

9. Gitterträger nach einem der Ansprüche 1 bis 8, **dadurch gekennzeichnet, dass** die Diagonalstrebe (26; 26.1, 26.2, 26.3, 26.4), in einem Querschnitt (28.4) senkrecht zu ihrer Längsachse (40) betrachtet, eine Außen-Dicke (43) und die Abflachung (35.1, 35.2) eine Breite (42) aufweist, deren Verhältnis größer oder gleich 2.0 beträgt.

10. Gitterträger nach einem der Ansprüche 1 bis 9, **dadurch gekennzeichnet, dass** die Diagonalstrebe (26; 26.1, 26.2, 26.3, 26.4) in einem Querschnitt (28.4) senkrecht zu ihrer Längsachse (40) betrachtet eine Außen-Breite (41) und eine Außen-Dicke (43) aufweist, deren Verhältnis größer oder gleich 1,25, vorzugsweise größer oder gleich 1,5 beträgt.

## Claims

1. Truss (20) for scaffolding, roof constructions, stands, stairs, stages and the like, with a top chord (21) and a bottom chord (23) arranged parallel thereto and at a transverse spacing (22), and with at least two spacer struts (24.1, 24.2, 24.3), which are arranged parallel to one another and at a longitudinal spacing (48) and which are welded to the top chord (21) and the bottom chord (23) to form a rigid frame (25) and are preferably constructed perpendicularly to the top chord (21) and the bottom chord (23), and with at least one diagonal strut (26; 26.1, 26.2, 26.3, 26.4), which is arranged between the top chord (21) and the bottom chord (23) and which is welded at its ends (27.1, 27.2) to the top chord (21) and the bottom chord (23), **characterised in that** the diagonal strut (26; 26.1, 26.2, 26.3, 26.4) has an oval or elliptical cross-section (30.1 to 30.4) at least at its ends (27.1, 27.2) in a section (28.1 to 28.4) transverse to its longitudinal axis (40), the longitudinal axis (31) of the cross-section being arranged parallel to the plane (47) spanned by the top chord (21) and the bottom chord (23).

2. Truss according to claim 1, **characterised in that** the diagonal strut (26; 26.1, 26.2, 26.3, 26.4) is formed as a tube (29) and has an oval or elliptical annular cross-section (30.1 to 30.4) at least at its ends (27.1, 27.2) in a section (28.1 to 28.4) transverse to its longitudinal axis (40).

3. Truss according to claim 1 or 2, **characterised in that** the oval or elliptical cross-section (30.1 to 30.4) is formed symmetrically to its longitudinal axis (31) and/or transverse axis (32).

4. Truss according to one of claims 1 to 3, **characterised in that** the diagonal strut (26; 26.1, 26.2, 26.3, 26.4) has at its outer circumference (33) edges (34.1 to 34.4) extending in its longitudinal direction (40).

5. Truss according to one of claims 1 to 4, **characterised in that** the diagonal strut (26; 26.1, 26.2, 26.3, 26.4) has a flattening (35.1, 35.2) on at least one of its sides associated with its longitudinal axis (31).

6. Truss according to one of claims 1 to 5, **characterised in that** the diagonal strut (26; 26.1, 26.2, 26.3, 26.4) has two flattenings (35.1, 35.2) on two longitudinal outer sides (49.1, 49.2) facing away from one another.

7. Truss according to claim 5 or 6, **characterised in that** the diagonal strut (26; 26.1, 26.2, 26.3, 26.4) has in a region (26.1) between the flattenings (35.1, 35.2) an outer contour formed as an arc (37.1, 37.2) of a circle or an arc of an ellipse.

8. Truss according to one of claims 5 to 7, **characterised in that** the diagonal strut (26; 26.1, 26.2, 26.3, 26.4) formed as a tube (29) has in the region of the flattening (35.1, 35.2) or the flattenings (35.1, 35.2) a wall thickness (38) which is smaller than the wall thickness (39) in the adjoining or intermediate wall mediums.

9. Truss according to one of claims 1 to 8, **characterised in that** the diagonal strut (26; 26.1, 26.2, 26.3, 26.4), considered in a cross-section (28.4) perpendicular to its longitudinal axis (40), has an outer thickness (43) and the flattening (35.1, 35.2) has a width (42), the ratio of which is greater than or equal to 2.0.

10. Truss according to one of claims 1 to 9, **characterised in that** the diagonal strut (26; 26.1, 26.2, 26.3, 26.4), considered in a cross-section (28.4) perpendicular to its longitudinal axis (40), has an outer width (41) and an outer thickness (43), the ratio of which is greater than or equal to 1.25, preferably greater than or equal to 1.5.

## Revendications

1. Poutre à treillis (20) pour échafaudages, charpentes, tribunes, escaliers, estrades et éléments similaires, comportant une membrure supérieure (21) et une membrure inférieure (23) parallèle à celle-ci et agencée à une distance transversale (22) de celle-ci, et comportant au moins deux entretoises (24.1, 24.2, 24.3), qui sont agencées à une distance longitudinale (48) les unes des autres et parallèlement entre elles et qui sont soudées à la membrure supérieure (21) et à la membrure inférieure (23) pour former un cadre (25) rigide et sont de préférence perpendiculaires à la membrure supérieure (21) et à la membrure inférieure (23), et comportant au moins une diagonale (26 ; 26.1, 26.2, 26.3, 26.4), qui est agencée entre la membrure supérieure (21) et la membrure inférieure (23) et dont les extrémités (27.1, 27.2) sont soudées à la membrure supérieure (21) et à la membrure inférieure (23),
**caractérisée en ce que** la diagonale (26 ; 26.1, 26.2, 26.3, 26.4), au moins au niveau de ses extrémités (27.1, 27.2), sur une coupe (28.1 à 28.4) perpendiculaire à son axe longitudinal (40), a une section (30.1 à 30.4) ovale ou elliptique, dont l'axe longitudinal (31) est sensiblement parallèle au plan (47) déployé par la membrure supérieure (21) et la membrure inférieure (23).

2. Poutre à treillis selon la revendication 1, **caractérisée en ce que** la diagonale (26 ; 26.1, 26.2, 26.3, 26.4) est conçue sous forme de tube (29) et comporte, de préférence au moins au niveau de ses extrémités (27.1, 27.2), une section annulaire (30.1 à 30.4) ovale ou elliptique sur une coupe (28.1 à 28.4) perpendiculaire à son axe longitudinal (40).

3. Poutre à treillis selon la revendication 1 ou 2, **caractérisée en ce que** la section (30.1 à 30.4) ovale ou elliptique est réalisée symétriquement par rapport à son axe longitudinal (31) et/ou à son axe transversal (32).

4. Poutre à treillis selon l'une quelconque des revendications 1 à 3, **caractérisée en ce que** la diagonale (26 ; 26.1, 26.2, 26.3, 26.4) comporte sur son pourtour extérieur (33) des arêtes (34.1 à 34.4) orientées dans sa direction longitudinale (40).

5. Poutre à treillis selon l'une quelconque des revendications 1 à 4, **caractérisée en ce que** la diagonale (26 ; 26.1, 26.2, 26.3, 26.4) comporte un méplat (35.1, 35.2) sur au moins une de ses faces associées à son axe longitudinal (31).

6. Poutre à treillis selon l'une quelconque des revendications 1 à 5, **caractérisée en ce que** la diagonale (26 ; 26.1, 26.2, 26.3, 26.4) comporte des méplats (35.1, 35.2) sur deux faces extérieures longitudinales (49.1, 49.2) opposées l'une à l'autre.

7. Poutre à treillis selon la revendication 5 ou 6, **caractérisée en ce que** la diagonale (26; 26.1, 26.2, 26.3, 26.4), dans une zone (36.1) entre les méplats (35.1, 35.2), comporte un contour extérieur en forme d'arc de cercle (37.1, 37.2) ou d'arc d'ellipse.

8. Poutre à treillis selon l'une quelconque des revendications 5 à 7, **caractérisée en ce que** la diagonale (26 ; 26.1, 26.2, 26.3, 26.4) conçue sous forme de tube (29) comporte dans la zone du méplat (35.1, 35.2) ou des méplats (35.1, 35.2) une épaisseur de paroi (38) inférieure à l'épaisseur de paroi (39) dans les zones de paroi adjacentes ou intercalées.

9. Poutre à treillis selon l'une quelconque des revendications 1 à 8, **caractérisée en ce que** la diagonale (26 ; 26.1, 26.2, 26.3, 26.4), par référence à une coupe transversale (28.4) perpendiculaire à son axe longitudinal (40), a une épaisseur extérieure (43) et le méplat (35.1, 35.2) a une largeur (42) qui sont dans un rapport supérieur ou égal à 2,0.

10. Poutre à treillis selon l'une quelconque des revendications 1 à 9, **caractérisée en ce que** la diagonale (26 ; 26.1, 26.2, 26.3, 26.4), par référence à une coupe transversale (28.4) perpendiculaire à son axe longitudinal (40), a une largeur extérieure (41) et une épaisseur extérieure (43) dont le rapport est supérieur ou égal à 1,25, de préférence supérieur ou égal à 1,5.
